# EUROPÄISCHE PATENTSCHRIFT

(11) **EP 1 011 408 B1**
(45) Veröffentlichungstag und Bekanntmachung des Hinweises auf die Patenterteilung: **29.05.2002**
(21) Anmeldenummer: 98947494.5
(22) Anmeldetag: 01.09.1998
(51) Int. Cl.: A47L 9/24

(54) **SCHLAUCHANORDNUNG FÜR EINEN STAUBSAUGER**
HOSE ARRANGEMENT FOR A VACCUM CLEANER
ENSEMBLE TUYAU POUR UN ASPIRATEUR

(30) Priorität: 02.09.1997 DE 19738329
(43) Veröffentlichungstag der Anmeldung: 28.06.2000
(73) Patentinhaber: BSH Bosch und Siemens Hausgeräte GmbH, 81669 München (DE)
(72) Erfinder: SCHRÖTER, Jörg, D-85609 Aschheim (DE); DRECHSLER, Helmut, D-97616 Bad Neustadt (DE)
(86) Internationale Anmeldenummer: EP9805536
(87) Internationale Veröffentlichungsnummer: WO9911170

(56) Entgegenhaltungen:
- EP-B- 0 388 676
- WO-A-86/07247
- FR-A- 2 298 305
- US-A- 5 584 436

## Beschreibung

Die Erfindung betrifft eine Schlauchanordnung für einen Staubsauger, die einen selbsttätig seine Länge ändernden und an seinem Außenumfang mit Rillen ausgestatteten Saugschlauch aufweist, der zumindest in einem Teilbereich sich selbsttätig verlängernd ausgebildet ist, bei welcher Anordnung ferner ein Stützteil vorgesehen ist, das zum Führen eines mit ihm gekoppelten und strömungsmäßig mit dem Saugschlauch verbundenen Saugmundstückes dient und an dem der Saugschlauch zumindest auf einen Teil seiner Länge abgestützt geführt ist, wobei der Saugschlauch mittels eines den Saugschlauch gegen eine selbsttätige Längenänderung sichernden Halteelementes in seiner verkürzten Stellung am Stützteil blockierbar ist.

Eine derartige Schlauchanordnung ist bereits aus der WO-A-8 607 247 bekannt. Um Platz zu sparen, läßt sich der Schlauch über den Außenumfang des Stützteils streifen oder in das Innere des Stützteils hineinschieben. Dabei werden jeweils die Endstücke des Schlauchs mit den Endstücken des Stützteils verbunden.

Durch die EP-B-O 388 676 ist ein Handstaubsauger, insbesondere ein Bürstensauger bekannt, bei dem die Saugluft von einer im Bodenbereich angeordneten Saugdüse über einen Handsaugschlauch als Steigleitung in einen oberen Bereich des Staubsaugergehäues geführt wird. Der Handsaugschlauch ist in dem der Saugdüse zugewandten Bereich lösbar angeordnet, so daß er für Nebensaugarbeiten abgenommen werden kann. Der Handsaugschlauch ist außerdem mit einem als Verlängerung dienenden Handsaugrohr gekoppelt. Dieses Handsaugrohr ist lösbar am Gehäuse des Handstaubsaugers angebracht und kann zur Durchführung von Nebensaugarbeiten abgenommen werden. Im Bodensaugbetrieb des Handstaubsaugers ist der Handsaugschlauch teleskopartig in das Handsaugrohr eingeschoben, das somit eine magazinartige Aufnahme für den Handsaugschlauch bildet, so daß er an sich lange Handsaugschlauch bei der Durchführung von Saugarbeiten im Bodensaugbetrieb nicht hinderlich ist.

Bei Bodenstaubsaugem ist üblicherweise ein Saugschlauch mit seinem einen Ende an der Saugöffnung des Staubsaugergehäuses und mit seinem anderen Ende an einem Saugrohr angeschlossen. Das Saugrohr dient somit zum Führen eines an ihm aufgesteckten Saugmundstückes und zur strömungsmäßigen Verbindung des Saugmundstükkes mit dem Saugschlauch. Durch den Saugschlauch und das mit ihm gekoppelte Saugrohr ist bei Saugarbeiten ein relativ großer Aktionsradius gegeben. Probleme ergeben sich jedoch beim Verstauen des Staubsaugers an einer Aufbewahrungsstelle, da dann der lange Schlauch oft sehr hinderlich ist.

Der Erfindung liegt die Aufgabe zugrunde, eine Schlauchanordnung für einen Staubsauger, insbesondere einen Bodenstaubsauger, zu schaffen, die sich auf einfache Weise am Stützteil befestigen läßt.

Bei einer Schlauchanordnung der eingangs genannten Art wird diese Aufgabe dadurch gelöst, daß der Saugschlauch durch Zusammenwirken des Halteelements am Stützteil mit den Rillen des Saugschlauchs gegen eine selbsttätige Lageänderung gesichert ist.

Der Verkürzungsvorgang des Saugschlauches kann dadurch mit Hilfe des vom Staubsauger erzeugten Unterdruckes durchgeführt werden, daß im Bereich des mit dem Saugmundstück strömungsmäßig verbundenen Schlauchendes ein die Luftzufuhr sperrendes Verschlußglied vorgesehen ist.

Dadurch, daß am Stützteil mindestens ein den Saugschlauch gegen eine selbsttätige Längenänderung sicherndes Halteelement vorgesehen ist, kann der Saugschlauch in einfacher Weise in einer für die Aufbewahrungsstellung des Staubsaugers günstigen verkürzten Länge gehalten werden.

Die Sicherung des Saugschlauches in seiner verkürzten Stellung ist auf konstruktiv einfache Weise dadurch möglich, daß als Halteelement ein quer zur Längsachse des Saugschlauches in die an seinem Außenumfang vorgesehenen, gewindeartigen Rillen einschiebbarer Verriegelungsfinger vorgesehen ist.

Besonders vorteilhaft ist es, als Stützteil ein den Saugschlauch aufnehmendes Saugrohr vorzusehen. Durch ein solches Saugrohr wird der Saugschlauch besonders gut gegen ein seitliches Ausweichen gesichert.

Eine weitere Verkürzung der Schlauchanordnung wird dadurch ermöglicht, daß das Stützteil teleskopartig verstellbar ausgebildet ist. Der Saugschlauch kann durch den Unterdruck zunächst, im Bereichder vollen Länge des Stützteiles zusammengezogen . werden. Danach kann das teleskopartig ausgebildete Stützteil zusammen mit dem Saugschlauch noch entsprechend zusammengeschoben werden.

Eine Schmutzbeaufschlagung der Außenseite des im Saugrohr verlaufenden Teiles des Saugschlauches wird vermieden, wenn der Saugschlauch im Bereich des mit dem Saugmundstück gekoppelten Endes des Saugrohres mit dem Saugrohr fest verbunden ist. Die schmutzbeladene Saugluft wird in diesem Falle auf der ganzen Strecke in dem Saugschlauch geführt, so daß eine Verschmutzung der Außenseite des Saug-schlauches nicht möglich ist.

Eine Vergrößerung des Aktionsradiuses bei gleicher Schlauchlänge oder eine Verkürzung des Saugschlauches bei gleichem Aktionsradius ist dadurch möglich, daß das im Saugrohr befindliche Ende des Saugschlauches zwischen den beiden Endbereichen des Saugrohres verschiebbar angeordnet ist. Der Saugschlauch kann bei einer solchen Ausbildung der Schlauchanordnung aus dem Saugrohr soweit herausgezogen werden, bis sein Ende in den entsprechenden Endbereich des Saugrohres gelangt.

Eine Verschmutzung der Außenseite des in das Saugrohr einschiebbaren Teiles des Saugschlauches wird dadurch vermieden, daß eine den Saugschlauch umschließende Folienhülle vorgesehen ist, die beim Einschieben des Saugschlauches in das Saugrohr in dem zwischen dem Außenumfang des Saugschlauches und dem Innenumfang des Saugrohres bestehenden Zwischenraum längs erstreckbar ist.

Vorteilhaft ist es ferner, daß der Saugschlauch in einem Teilbereich als sich selbsttätig verlängernd und in einem weiteren Teilbereich als sich selbsttätig verkürzend ausgebildet ist. Auf diese Weise können die Vorteile beider Arten der selbsttätigen Längenänderung eines Saugschlauches genutzt werden.

Die durch Druckänderungen hervorgerufenen ruckartigen Längenänderungen lassen sich bei einem sich selbsttätig verkürzenden Saugschlauch dadurch zumindest dämpfen, daß der Saugschlauch mit seinem weiteren Teilbereich an dem Stützteil geführt ist.

Das Zusammenziehen des Saugschlauches mittels Unterdruck kann in einfacher Weise dadurch ausgelöst werden, daß als Verschlußglied ein von einem mit dem Saugrohr verbundenen Handgriff als fernbetätigbares Ventil vorgesehen ist. So kann der Benutzer eines Staubsaugers nach Beendigung der Saugarbeiten bei noch laufendem Staubsauger das Ventil in seine Schließstellung steuern, so daß dann durch den im Saugschlauch wirksam werdenden hohen Unterdruck ein Zusammenziehen des Saugschlauches erfolgt.

Anhand eines in der Zeichnung dargestellten Ausführungsbeispieles wird die Erfindung nachfolgend noch näher erläutert.

Es zeigen:
- Fig. 1: eine an einen Bodenstaubsauger angeschlossene Schlauchanorndung in der Betriebsstellung des Staubsaugers,
- Fig. 2: eine an einen Bodenstaubsauger angeschlossene Schlauchanordnung in der Ruhestellung des Staubsaugers.

Mit 1 ist ein Bodenstaubsauger bezeichnet, mit dessen Saugöffnung 2 ein zusammen mit einem Stützteil 3 eine Schlauchanordnung bildender Saugschlauch 4 verbunden ist. Der Saugschlauch 4 ist als ein sich selbsttätig verlängernder Schlauch ausgebildet. Hierzu weist dieser Saugschlauch 4 eine in seiner Schlauchwand integrierte, als Druckfeder wirkende Spiralfeder auf.

Das Stützteil 3 ist als ein teleskopartig ineinander schiebbares Saugrohr 5 ausgeführt. In dieses Saugrohr 5 ist der Saugschlauch 4 eingeschoben, so daß sein entsprechendes Schlauchende 6 im Bereich des mit einem Saugmundstück 7 gekoppelten Endes 8 des Saugrohres 5 liegt. Das Schlauchende 6 ist in diesem Bereich fest mit dem Saugrohr 5 verbunden. In den Strömungsweg vom Saugmundstück 7 zum Saugrohr 5 ist ein Ventil 9 geschaltet. Dieses Ventil 9 kann beispielsweise vom Handriff 10 des Saugrohres 5 aus fernbetätigt werden. Details für eine solche Fernbetätigung sind in der Zeichnung nicht dargestellt. Am Handgriff 10 des Saugrohres 5 ist ferner ein quer zur Längsachse des Saugrohres 5 bzw. Saugschlauches 4 verschiebbarer Verriegelungsfinger 11 angebracht. Dieser Verriegelungsfinger 11 kann in die am Außenumfang des Saugschlauches 4 bestehenden, gewindeartigen Rillen 12 eingeschoben werden.

Während der Durchführung von Saugarbeiten befindet sich der Verriegelungsfinger 11. außer Eingriff mit den Rillen 12, so daß sich der Saugschlauch 4 selbsttätig auf seine volle Länge ausdehnen kann.

Nach Beendigung der Saugarbeiten wird der zusammendrückbare Saugschlauch 4 entweder von Hand oder durch die Krafteinwirkung des Unterdruckes in das Saugrohr 5 eingeschoben bzw. eingezogen. Um den vollen Unterdruck zur Wirkung zu bringen, wird das Ventil 9 bei noch laufendem Staubsauger geschlossen. Die in der Wand des Saugschlauches 4 eingearbeitete Spiralfeder ist hinsichtlich ihrer Federkonstanten so ausgelegt, daß ein Zusammendrücken des Saugschlauches 4 durch die Kraft des vollen Unterdruckes möglich ist, durch den während des Saugbetriebes herrschenden Unterdruck dagegen keine wesentliche Verkürzung des Saugschlauches 4 bewirkt wird.

Reicht der bei geschlossenem Ventil 9 anstehende Unterdruck nicht aus um den im Saugrohr 5 befindlichen Teil des Saugschlauches 4 auf seine kürzest mögliche Länge zusammenzudrücken, dann kann der Saugschlauch 4 noch zusäzlich von Hand in das Saugrohr 5 hineingedrückt werden. Danach wird der Verriegelungsfinger 11 entsprechend betätigt, so daß er in eine der Rillen 12 eingreift und damit den Saugschlauch 4 in seiner zusammengedrückten Stellung blockiert.

Bei einer Ausbildung des Saugrohres 5 als Teleskoprohr, wie dies in der Zeichnung angedeutet ist, besteht die Möglichkeit, den Saugschlauch 4 zunächst in das sich in seiner verlängerten Stellung befindliche Saugrohr 5 durch die Unterdruckkraft einzuziehen und mittels des Verriegelungsfingers 11 in dieser Stellung zu verriegeln. Danach kann durch Zusammenschieben des Teleskoprohres eine entprechende weitere Verkürzung der Schlauchanordnung vorgenommen werden. Die nach einer Verkürzung des Saugschlauches 4 noch außerhalb des Saugrohres 5 verbleibende Länge des Saugschlauches 4 läßt eine platzsparende Aufbewahrung von Schlauchanordnung und Staubsauger zu. Dabei kann, wie in Fig. 2 dargestellt, das Saugrohr 5 in eine entsprechende, am Staubsaugergehäuse vorgesehene Halterung eingesteckt werden. Die restliche Schlauchlänge erstreckt sich dann oberhalb des Staubsaugergehäuses zwischen der Saugöffnung 2 und dem oberen Ende des Saugrohres 5. Es wird somit kein zusätzlicher Raum seitlich vom Staubsauger für die Unterbringung des Saugschlauches 4 benötigt.

Neben dem beschriebenen Ausführungsbeispiel mit am Saugrohr 5 befestigtem Schlauchende 6 des Saugschlauches 4 gibt es auch die Möglichkeit, dieses Schlauchende 6 verschiebbar im Saugrohr 5 anzuordnen. Es müssen dann an beiden Enden des Saugrohres 5 entsprechende Anschläge und Dichtungen vorgesehen werden, durch die der Verschiebeweg des Saugschlauches 4 im Saugrohr 5 begrenzt wird. Bei einer solchen Ausführungsvariante kann also der Saugschlauch 4 aus dem Saugrohr 5 herausgezogen werden. Damit ergibt sich ein größerer Aktionsradius, wenn die gleiche Schlauchlänge beibehalten wird. Es kann aber auch unter Beibehaltung des gleichen Aktionsradius die Schlauchlänge entsprechend der Länge des Saugrohres 5 gekürzt werden. Dies führt dann dazu, daß nach dem Magazinieren des Saugschlauches 4 im Saugrohr 5 eine noch kürzere Schlauchlänge verbleibt, was die platzsparende Verstauung des Staubsaugers 1 weiter erleichtert.

Bei einer verschiebbaren Anordnung des Saugschlauches 4 im Saugrohr 5 kann die Außenseite des entsprechenden Schlauchabschnittes mit der verschmutzten Innenwandurig des Saugrohres 5 in Berührung kommen und dadurch verschmutzt werden. Dies läßt sich vermeiden, wenn dem entsprechenden Schlauchabschnitt eine ihn umschließende Folienhülle zugeordnet wird. Diese Folienhülle kann einerseits mit dem entnprechenden Ende des Saugrohres 5 und andererseits mit dem in das Saugrohr 5 eintauchenden Schlauchende 6 verbunden werden. Beim Hin- und Herschieben des Schlauchendes 6 im Saugrohr 5 macht die Folienhülle diese Bewegungen mit, so daß keine Berührung und damit keine Verschmutzung der Außenseite des Saugschlauches 4 an der Innenwand des Saugrohres 5 erfolgt.

Günstig für die Erzielüng einer möglichst kurzen verbleibenden Restlänge des Saugschlauches 4 im Ruhezustand des Staubsaugers kann es sein, den Saugschlauch 4 in einem Teilbereich als sich selbsttätig verlängernden Schlauch und in einem weiteren Teilbereich als sich selbsttätig verkürzenden Schlauch auszubilden.

## Patentansprüche

1. Schlauchanordnung für einen Staubsauger, die einen selbsttätig seine Länge ändernden und an seinem Außenumfang mit Rillen (12) ausgestatteten Saugschlauch (4) aufweist, der zumindest in einem Teilbereich sich selbsttätig verlängernd ausgebildet ist, bei welcher Anordnung ferner ein Stützteil (3) vorgesehen ist, das zum Führen eines mit ihm gekoppelten und strömungsmäßig mit dem Saugschlauch (4) verbundenen Saugmundstückes (7) dient und an dem der Saugschlauch (4) zumindest auf einen Teil seiner Länge abgestützt geführt ist, wobei der Saugschlauch (4) mittels eines den Saugschlauch (4) gegen eine selbsttätige Längenänderung sichernden Halteelementes (11) in seiner verkürzten Stellung am Stützteil (3) blockierbar ist, **da-durch gekennzeichnet, daß** der Saugschlauch (4) durch Zusammenwirken des Halteelements (11) am Stützteil (3) mit den Rillen (12) des Saugschlauchs (4) gegen eine selbsttätige Lageänderung gesichert ist.

2. Schlauchanordnung nach Anspruch 1, **dadurch gekennzeichnet, daß** im Bereich des mit dem Saugmundstück (7) strömungsmäßig verbundenen Schlauchendes (6) ein die Luftzufuhr sperrendes Verschlußglied (9) vorgesehen ist.

3. Schlauchanordnung nach Anspruch 1 oder 2, **dadurch gekennzeichnet, daß** das Halteelement als ein quer zur Längsachse des Saugschlauches (4) in die Rillen (12) einschiebbarer Verriegelungsfinger (11) ausgebildet ist.

4. Schlauchanordnung nach einem der vorhergehenden Ansprüche, **dadurch gekennzeichnet, daß** das Stützteil (3) ein den Saugschlauch aufnehmendes Saugrohr (5) ist.

5. Schlauchanordnung nach einem der vorhergehenden Ansprüche, **dadurch gekennzeichnet, daß** das Stützteil (3 bzw. 5) teleskopartig verstellbar ausgebildet ist.

6. Schlauchanordnung nach einem der vorhergehenden Ansprüche, **dadurch gekennzeichnet, daß** der Saugschlauch (4) im Bereich des mit dem Saugmundstück (7) gekoppelten Endes (8) des Saugrohres (5) mit dem Saugrohr (5) fest verbunden ist.

7. Schlauchanordnung nach einem der Ansprüche 4 oder 5, **dadurch gekennzeichnet, daß** das im Saugrohr (5) befindliche Ende (6) des Saugschlauches (4) zwischen den beiden Endbereichen des Saugrohres (5) verschiebbar angeordnet ist.

8. Schlauchanordnung nach Anspruch 7, **dadurch gekennzeichnet, daß** eine den Saugschlauch (4) umschließende Folienhülle vorgesehen ist, die beim Einschieben des Saugschlauches (4) in das Saugrohr (5) in dem zwischen dem Außenumfang des Saugschlauches (4) und dem Innenumfang des Saugrohres (5) bestehenden Zwischenraum längs erstreckbar ist.

9. Schlauchanordnung nach einem der vorhergehenden Ansprüche, **dadurch gekennzeichnet, daß** der Saugschlauch (4) in einem Teilbereich als sich selbsttätig verlängernd und in einem weiteren Teilbereich als sich selbsttätig verkürzend ausgebildet ist.

10. Schlauchanordnung nach Anspruch 9, **dadurch gekennzeichnet, daß** der Saugschlauch (4) mit seinem weiteren Teilbereich an dem Stützteil (3) geführt ist.

11. Schlauchanordnung nach Anspruch 2, **dadurch gekennzeichnet, daß** als Verschlußglied ein von einem mit dem Saugrohr (5) verbundenen Handgriff (10) aus fembetätigbares Ventil (9) vorgesehen ist.

## Claims

1. Hose arrangement for a vacuum cleaner, which comprises a suction hose (4) which changes its length automatically and is furnished with grooves (12) at its outer circumference and which is formed to be automatically extensible at least in a part region, in which arrangement there is further provided a support member (3) which serves for guidance of a suction mouthpiece (7), which is coupled therewith and connected in terms of flow with the suction hose (4), and at which the suction hose (4) is supported in guided manner over at least a part of its length, wherein the suction hose (4) can be blocked in a shortened setting at the support member (3) by means of a holding element (11) securing the suction hose (4) against an automatic change in length, **characterised in that** the suction hose (4) is secured against an automatic change in length by co-operation of the holding element (11) at the support member (3) with the grooves (12) of the suction hose (4).

2. Hose arrangement according to claim 1, **characterised in that** a closure element (9) blocking the feed of air is provided in the region of the hose end (6) connected in terms of flow with the suction mouthpiece (7).

3. Hose arrangement according to claim 1 or 2, **characterised in that** the holding element is constructed as a locking finger (11) able to be pushed into the grooves (12) transversely to the longitudinal axis of the suction hose (4).

4. Hose arrangement according to one of the preceding claims, **characterised in that** the support member (3) is a suction tube (5) receiving the suction hose.

5. Hose arrangement according to one of the preceding claims, **characterised in that** the support member (3 or 5) is constructed to be telescopically adjustable.

6. Hose arrangement according to one of the preceding claims, **characterised in that** the suction hose (4) is fixedly connected with the suction tube (5) in the region of the end (8), which is coupled with the suction mouthpiece (7), of the suction tube (5).

7. Hose arrangement according to one of claims 4 and 5, **characterised in that** the end (6), which is disposed in the suction tube (5), of the suction hose (4) is displaceably arranged between the two end regions of the suction tube (5).

8. Hose arrangement according to claim 7, **characterised in that** there is provided a film enclosure which encloses the suction hose (4) and which on pushing of the suction hose (4) into the suction tube (5) is longitudinally extendible into the intermediate space existing between the outer circumference of the suction hose (4) and the inner circumference of the suction tube (5).

9. Hose arrangement according to one of the preceding claims, **characterised in that** the suction hose (4) is formed to be automatically extensible in one part region and to be automatically shortenable in a further part region.

10. Hose arrangement according to claim 9, **characterised in that** the suction hose (4) is guided by its further part region at the support member (3).

11. Hose arrangement according to claim 2, **characterised in that** a valve (9) remotely actuable by a handle (10) connected with the suction tube (5) is provided as closure element.

## Revendications

1. Ensemble tuyau pour un aspirateur, comprenant un tuyau d'aspiration (4) dont la longueur se modifie automatiquement, qui est pourvu de cannelures (12) sur sa circonférence extérieure et qui est exécuté, au moins dans une zone partielle, de manière à s'allonger automatiquement, ensemble dans lequel on prévoit, en outre, un élément de support (3) servant à guider une embouchure d'aspiration (7) à laquelle il est accouplé et qui est reliée au tuyau d'aspiration (4) d'une manière permettant une circulation, et au niveau duquel le tuyau d'aspiration (4) est guidé en étant supporté au moins sur une partie de sa longueur, le tuyau d'aspiration (4) pouvant être bloqué dans sa position raccourcie, au niveau de l'élément de support (3), au moyen d'un élément de maintien (11) empêchant une modification automatique de la longueur du tuyau d'aspiration (4), **caractérisé en ce que** le tuyau d'aspiration (4) est prémuni contre une modification automatique de sa position grâce à la coopération de l'élément de maintien (11) situé sur l'élément de support (3) avec les cannelures (12) du tuyau d'aspiration (4).

2. Ensemble tuyau selon la revendication 1, **caractérisé en ce qu'**un élément de fermeture (9) bloquant l'amenée d'air est prévu dans la zone de l'extrémité (6) du tuyau reliée à l'embouchure d'aspiration (7) d'une manière permettant une circulation.

3. Ensemble tuyau selon l'une des revendications 1 ou 2, **caractérisé en ce que** l'élément de maintien est exécuté en tant que doigt de verrouillage (11) pouvant être poussé dans les cannelures (12) de manière transversale à l'axe longitudinal du tuyau d'aspiration (4).

4. Ensemble tuyau selon l'une quelconque des revendications précédentes, **caractérisé en ce que** l'élément de support (3) est un tube d'aspiration (5) recevant le tuyau d'aspiration.

5. Ensemble tuyau selon l'une quelconque des revendications précédentes, **caractérisé en ce que** l'élément de support (3 resp. 5) est exécuté d'une manière télescopique permettant un réglage.

6. Ensemble tuyau selon l'une quelconque des revendications précédentes, **caractérisé en ce que** le tuyau d'aspiration (4) est relié fixement au tube d'aspiration (5) dans la zone de l'extrémité (8) du tube d'aspiration (5) couplée à l'embouchure d'aspiration (7).

7. Ensemble tuyau selon l'une des revendications 4 ou 5, **caractérisé en ce que** l'extrémité (6) du tuyau d'aspiration (4) se trouvant dans le tube d'aspiration (5) peut se déplacer entre les deux zones d'extrémité du tube d'aspiration (5).

8. Ensemble tuyau selon la revendication 7, **caractérisé en ce que** l'on prévoit une enveloppe formée d'une feuille entourant le tuyau d'aspiration (4) et qui, lors de l'introduction du tuyau d'aspiration (4) dans le tube d'aspiration (5), peut s'étirer dans le sens de la longueur dans l'espace intermédiaire existant entre la circonférence extérieure du tuyau d'aspiration (4) et la circonférence intérieure du tube d'aspiration (5).

9. Ensemble tuyau selon l'une quelconque des revendications précédentes, **caractérisé en ce que** le tuyau d'aspiration (4) est exécuté, dans une zone partielle, en tant que tuyau s'allongeant automatiquement et, dans une autre zone partielle, en tant que tuyau se raccourcissant automatiquement.

10. Ensemble tuyau selon la revendication 9, **caractérisé en ce que** le tuyau d'aspiration (4) est guidé, avec son autre zone partielle, au niveau-de l'élément de support (3).

11. Ensemble tuyau selon la revendication 2, **caractérisé en ce que** l'on prévoit, en tant qu'élément de fermeture, une soupape (9) actionnable à distance grâce à une poignée (10) reliée au tube d'aspiration (5).
